# FASCICULE DE BREVET EUROPEEN

(11) **EP 3 333 642 B1**
(45) Date de publication et mention de la délivrance du brevet: **21.08.2019**
(21) Numéro de dépôt: 16202484.8
(22) Date de dépôt: 06.12.2016
(51) Int. Cl.: G04B 13/02, G04B 27/02, G04B 19/25

(54) **MÉCANISME HORLOGER DE CORRECTION BIDIRECTIONNEL D'UNE PLURALITÉ D'AFFICHAGES**
UHRWERKSMECHANISMUS ZUM BIDIREKTIONALEN KORRIGIEREN EINER VIELZAHL VON ANZEIGEN
CLOCKWORK MECHANISM FOR BI-DIRECTIONAL CORRECTION OF A PLURALITY OF DISPLAYS

(43) Date de publication de la demande: 13.06.2018
(73) Titulaire: ETA SA Manufacture Horlogère Suisse, 2540 Grenchen (CH)
(72) Inventeur: Saglini, Julien, 2504 Biel/Bienne (CH)
(74) Mandataire: Giraud, Eric

(56) Documents cités:
- EP-A1- 2 945 024
- CH-A2- 706 265
- US-B1- 6 295 249

## Description

### Domaine de l'invention

L'invention concerne un mécanisme de correction directionnel tel que défini dans la revendication 1, pour la correction de position d'au moins un premier rouage et d'un deuxième rouage, et agencé pour être commandé par l'action d'un utilisateur sur un moyen de réglage, ledit mécanisme comportant un pignon correcteur, agencé pour être commandé par ledit moyen de réglage, et comportant une bascule correctrice pivotant coaxialement audit pignon correcteur sur un arbre principal que comporte ledit pignon correcteur, et ladite bascule correctrice portant, engrenant avec ledit pignon correcteur, un premier mobile intermédiaire agencé pour entraîner ledit premier rouage et un deuxième mobile intermédiaire agencé pour entraîner ledit deuxième rouage.

L'invention concerne encore un mécanisme d'affichage comportant une pluralité d'affichages commandés par un tel mécanisme horloger de commande.

L'invention concerne encore un mouvement d'horlogerie comportant un tel mécanisme d'affichage ou un tel mécanisme horloger de correction.

L'invention concerne encore une montre comportant un tel mouvement d'horlogerie, ou un tel mécanisme d'affichage, ou un tel mécanisme horloger de correction.

L'invention concerne le domaine des mécanismes d'affichage d'horlogerie.

### Arrière-plan de l'invention

Dans les pièces d'horlogerie à complications, de nombreuses fonctions comportent des mobiles maintenus en position par des sautoirs. Le changement de position intervient souvent lors du changement de date, et les moyens moteurs doivent fournir un pic d'énergie conséquent à ce moment. De plus, cette période de la journée n'est pas propice aux corrections, qui ne sont pas recommandées, entre 22 heures et minuit, sur nombre de mécanismes.

Le document US 6 295 249 B1 au nom de SEIKO décrit un dispositif de correction pour une pièce d'horlogerie, comprenant une roue de réglage qui peut être commandée par la rotation d'une tige de remontage. Une bascule a un centre de rotation sur une ligne d'axe coïncidant avec une ligne d'axe du centre de rotation de la roue de réglage ,et est montée pour subir un mouvement de basculement dans une première direction de rotation par rapport au mouvement, et dans une seconde direction de rotation différente de la première direction de rotation. La bascule a une première partie prolongée dans une première direction à partir du centre de rotation, et une seconde partie s'étend dans une seconde direction à partir du centre de rotation. Au moins une première roue de transfert de correction est disposée sur la première partie de la bascule pour subir une rotation en fonction de la rotation de la roue de réglage. Au moins une seconde roue de transfert de correction est disposée à la seconde partie de la barre basculante pour subir une rotation en fonction de la rotation de la roue de réglage.

### Résumé de l'invention

Il est avantageux d'étaler au cours de la journée les consommations d'énergie liées aux entraînements périodiques d'affichage de certaines valeurs du temps.

L'invention se propose de mettre au point un mécanisme de commande unique, capable de gérer plusieurs affichages, avec un système simple et fiable, comportant peu de composants, et se prêtant de surcroît à des corrections faciles à tout moment.

A cet effet, l'invention concerne un mécanisme horloger de correction bidirectionnel d'une pluralité d'affichages, selon la revendication 1.

L'invention concerne encore un mécanisme d'affichage comportant une pluralité d'affichages commandés par un tel mécanisme horloger de correction.

L'invention concerne encore un mouvement d'horlogerie comportant un tel mécanisme d'affichage ou un tel mécanisme horloger de correction.

L'invention concerne encore une montre comportant un tel mouvement d'horlogerie, ou un tel mécanisme d'affichage, ou un tel mécanisme horloger de correction.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle, et en vue en plan, un mouvement d'horlogerie comportant un mécanisme d'affichage avec deux affichages distincts, dont des rouages d'entrée sont disposés de part et d'autre d'un mécanisme de correction rapide selon l'invention, agencé pour modifier les positions de ces deux affichages, et comportant un moyen de rappel élastique en position neutre d'une bascule de correction porteuse de baladeurs, et comportant un unique ressort médian;
- la figure 2 est une vue similaire à la figure 1, dans une position neutre du mécanisme de correction ;
- la figure 3 est une vue similaire à la figure 2, dans une position de correction d'un premier rouage représenté en partie supérieure de la figure ;
- la figure 4 est une vue similaire à la figure 2, dans une position de correction d'un deuxième rouage représenté en partie inférieure de la figure ;
- la figure 5 représente le même mécanisme, en vue en coupe selon le tracé de coupe supérieur de la figure 1, détaillant un premier mobile intermédiaire agencé pour coopérer avec le premier rouage;
- la figure 6 représente le même mécanisme, en vue en coupe selon le tracé de coupe inférieur de la figure 1, détaillant un deuxième mobile intermédiaire agencé pour coopérer avec le deuxième rouage;
- la figure 7 est une vue similaire à la figure 1, d'une variante comportant un moyen de rappel élastique en position neutre, entourant la bascule de correction ;
- la figure 8 est une vue similaire à la figure 1, d'une autre variante comportant un moyen de rappel élastique en position neutre, qui comporte des plots agencés pour frotter sur les chants de denture de pignons baladeurs ;
- la figure 9 est un schéma-blocs représentant une montre comportant un tel mouvement d'horlogerie, avec un tel mécanisme d'affichage, et un tel mécanisme horloger de commande de deux affichages distincts, ainsi qu'un tel mécanisme de correction de ces deux affichages.

### Description détaillée des modes de réalisation préférés

L'invention concerne un mécanisme horloger de correction bidirectionnel 300, qui est agencé pour être commandé par l'action d'un utilisateur sur un moyen de réglage, tel qu'une tige de commande ou similaire, agissant sur un pignon correcteur 310, pour le faire tourner dans un sens ou dans l'autre.

Ce mécanisme de correction bidirectionnel 300 est agencé pour la correction de position d'au moins un premier rouage 321 et d'un deuxième rouage 322, et agencé pour être commandé par l'action d'un utilisateur sur un tel moyen de réglage.

Ce mécanisme 300 comporte un pignon correcteur 310, agencé pour être commandé par ledit moyen de réglage , et comportant une bascule correctrice 303 pivotant coaxialement au pignon correcteur 310 sur un arbre principal 330 que comporte le pignon correcteur 310.

Cette bascule correctrice 303 porte, engrenant avec le pignon correcteur 310, un premier mobile intermédiaire 311 agencé pour entraîner le premier rouage 321, et un deuxième mobile intermédiaire 312 agencé pour entraîner le deuxième rouage 322.

Ce mécanisme de correction 300 comporte au moins un élément élastique 305 qui est agencé pour ramener, en l'absence d'action d'un utilisateur sur le moyen de réglage, la bascule correctrice 303 dans une position neutre dans laquelle le premier mobile intermédiaire 311 est débrayé du premier rouage 321 et le deuxième mobile intermédiaire 312 est débrayé du deuxième rouage 322. Et ce mécanisme de correction bidirectionnel 300 comporte au moins, ou une liaison à friction entre la bascule correctrice 303 et l'arbre principal 330 du pignon correcteur 310, ou une liaison à friction entre l'élément élastique 305 d'une part, et le premier mobile intermédiaire 311 et le deuxième mobile intermédiaire 312 d'autre part.

Plus particulièrement, ce mécanisme de correction bidirectionnel 300 comporte à la fois une liaison à friction entre la bascule correctrice 303 et l'arbre principal 330 du pignon correcteur 310, et une liaison à friction entre l'élément élastique 305 d'une part, et le premier mobile intermédiaire 311 et le deuxième mobile intermédiaire 312 d'autre part.

Selon l'invention, ce mécanisme de correction bidirectionnel 300 comporte une liaison à friction entre la bascule correctrice 303 et l'arbre principal 330 du pignon correcteur 310, et une liaison à friction entre l'élément élastique 305 d'une part, et d'autre part, d'un premier côté un premier arbre 331 du premier mobile intermédiaire 311, et d'un deuxième côté un deuxième arbre 332 du deuxième mobile intermédiaire 312.

Grâce à la friction, le premier mobile intermédiaire 311 et le deuxième mobile intermédiaire 312 tournent et s'approchent ou s'éloignent de leur chaîne de correction, selon le sens de rotation imprimé à la bascule correctrice 303.

En effet, selon l'invention, le mécanisme de correction bidirectionnel 300 comporte un pont 7, comportant un premier oblong 71 et un deuxième oblong 72, dans lesquels sont guidés respectivement le premier arbre 331 du premier mobile intermédiaire 311, et le deuxième arbre 332 du deuxième mobile intermédiaire 312, chaque mobile intermédiaire 311, 312, étant en position d'engrènement avec le premier rouage 321, respectivement le deuxième rouage 322, quand son arbre 331, 332, est en butée en extrémité de l'oblong 71, 72 dans lequel il circule. Dans cette position de butée, les frictions glissent, il est alors possible de faire tourner sans limite, et à tout moment, le mobile baladeur intermédiaire 311, 312.

L'avantage du retour en position neutre de la bascule correctrice 303 en l'absence d'action sur le moyen de réglage est de limiter les frottements, qui existeraient si le baladeur restait en contact avec un rouage, un autre avantage est d'isoler le moyen de réglage, surtout quand il est constitué par la tige de commande de la montre, pour éviter des corrections inopportunes.

Cette liaison à friction entre l'élément élastique 305 et les arbres 331 et 332 peut se faire indirectement, comme représenté sur la figure 7 où l'élément élastique 305 est un ressort 304 qui prend appui sur des chants de la bascule correctrice 303 de façon à déclencher un frottement des arbres 331 et 332 sur leurs logements de la bascule 303.

La liaison à friction entre l'élément élastique 305 et les arbres 331 et 332 peut avantageusement se faire directement, comme représenté sur la figure 1 où la bascule correctrice 303 forme des pinces au niveau de chacun des trois arbres 330, 331, et 332, avec des mâchoires de friction 3030, 3031, 3032, ou encore comme représenté sur la variante de la figure 8 l'élément élastique 305 est un ressort 304 qui comporte à ses extrémité des palettes porteuses de plots en relief 306 agencés pour frotter directement contre le chant des dentures du premier mobile intermédiaire 311, et du deuxième mobile intermédiaire 312.

Lorsque l'utilisateur cesse son action sur le moyen de réglage, l'élément élastique 305 remet le premier mobile intermédiaire 311 et le deuxième mobile intermédiaire 312 en position neutre.

Un tel mécanisme de correction bidirectionnel 300 est très peu épais, et en particulier n'est pas plus épais que le mécanisme d'affichage de phase de lune ou de quantième qu'il corrige. Il peut être réalisé dans une épaisseur totale de 1.6 mm.

L'invention concerne encore un mécanisme d'affichage 200 comportant une pluralité d'affichages, la pluralité d'affichages comportant au moins un premier affichage 10 et un deuxième affichage 20 distincts, le premier affichage 10 comportant un premier rouage 321, et le deuxième affichage 20 comportant un deuxième rouage 322. Ce mécanisme d'affichage 200 comporte un tel mécanisme de correction bidirectionnel 300, qui est agencé pour être commandé par l'action d'un utilisateur sur un moyen de réglage, tel qu'une tige de commande ou similaire, agissant sur un pignon correcteur 310, pour le faire tourner dans un sens ou dans l'autre.

L'invention concerne encore un mouvement d'horlogerie 1000 comportant un tel mécanisme d'affichage 200 et/ou un tel mécanisme horloger de commande 100. Ce mouvement 1000 comporte des moyens moteurs comportant le mobile d'entraînement 1, qui est agencé pour entraîner le mécanisme horloger de commande 100. Il comporte aussi une tige de commande de remontage et de mise à l'heure, constituant un moyen de réglage , ou un autre moyen de commande tel poussoir, ou targette, ou similaire, apte à constituer ce moyen de réglage .

L'invention concerne encore une montre 2000 comportant un tel mouvement d'horlogerie 1000, et/ou un tel mécanisme d'affichage 200, et/ou un tel mécanisme horloger de commande 100.

## Revendications

1. Mécanisme de correction bidirectionnel (300), pour la correction de position d'au moins un premier rouage (321) et d'un deuxième rouage (322), et agencé pour être commandé par l'action d'un utilisateur sur un moyen de réglage , ledit mécanisme (300) comportant un pignon correcteur (310), agencé pour être commandé par ledit moyen de réglage, et comportant une bascule correctrice (303) pivotant coaxialement audit pignon correcteur (310) sur un arbre principal (330) que comporte ledit pignon correcteur (310), et ladite bascule correctrice (303) portant, engrenant avec ledit pignon correcteur (310), un premier mobile intermédiaire (311) agencé pour entraîner ledit premier rouage (321) et un deuxième mobile intermédiaire (312) agencé pour entraîner ledit deuxième rouage (322), où ledit mécanisme de correction (300) comporte au moins un élément élastique (305) agencé pour ramener, en l'absence d'action d'un utilisateur sur ledit moyen de réglage , ladite bascule correctrice (303) dans une position neutre dans laquelle ledit premier mobile intermédiaire (311) est débrayé dudit premier rouage (321) et ledit deuxième mobile intermédiaire (312) est débrayé dudit deuxième rouage (322), ledit mécanisme de correction bidirectionnel (300) comporte un pont (7), comportant un premier oblong (71) et un deuxième oblong (72), dans lesquels sont guidés respectivement un premier arbre (331) que comporte ledit premier mobile intermédiaire (311), et un deuxième arbre (332) que comporte ledit deuxième mobile intermédiaire (312), chaque dit mobile intermédiaire (311, 312) étant en position d'engrènement avec ledit premier rouage (321), respectivement ledit deuxième rouage (322), lorsque son dit arbre (331, 332), est en butée en extrémité de chaque dit oblong (71, 72) dans lequel circule chaque dit arbre (331, 332), et en ce que ledit mécanisme de correction bidirectionnel (300) comporte une dite liaison à friction entre ladite bascule correctrice (303) et ledit arbre principal (330) dudit pignon correcteur (310), ou une liaison à friction entre ledit élément élastique (305) d'une part, et d'autre part, d'un premier côté dudit premier arbre (331) que comporte ledit premier mobile intermédiaire (311), et d'un deuxième côté dudit deuxième arbre (332) que comporte ledit deuxième mobile intermédiaire (312).

2. Mécanisme de correction bidirectionnel (300) selon la revendication 1, **caractérisé en ce que** ledit mécanisme de correction bidirectionnel (300) comporte à la fois une dite liaison à friction entre ladite bascule correctrice (303) et ledit arbre principal (330) dudit pignon correcteur (310), et une dite liaison à friction entre ledit élément élastique (305) d'une part, et ledit premier mobile intermédiaire (311) et ledit deuxième mobile intermédiaire (312) d'autre part.

3. Mécanisme de correction bidirectionnel (300) selon la revendication 1 ou 2, **caractérisé en ce que** ledit élément élastique (305) est un ressort (304) qui prend appui sur des chants de ladite bascule correctrice (303) de façon à déclencher un frottement d'un premier arbre (331) que comporte ledit premier mobile intermédiaire (311), et d'un deuxième arbre (332) que comporte ledit deuxième mobile intermédiaire (312), sur leurs logements de ladite bascule correctrice (303).

4. Mécanisme de correction bidirectionnel (300) selon l'une des revendications 1 à 3, **caractérisé en ce que** ladite bascule correctrice (303) forme des pinces au niveau dudit arbre principal (330), et d'un premier arbre (331) que comporte ledit premier mobile intermédiaire (311), et d'un deuxième arbre (332) que comporte ledit deuxième mobile intermédiaire (312), avec des mâchoires de friction (3030, 3031, 3032).

5. Mécanisme de correction bidirectionnel (300) selon l'une des revendications 1 à 3, **caractérisé en ce que** ledit élément élastique (305) est un ressort (304) qui comporte à ses extrémité des palettes porteuses de plots en relief (306) agencés pour frotter directement contre le chant de dentures que comportent ledit premier mobile intermédiaire (311) et ledit deuxième mobile intermédiaire (312).

6. Mouvement d'horlogerie (1000) comportant au moins un premier rouage (321) et un deuxième rouage (322), et un moyen de réglage, et comportant un mécanisme de correction (300) selon l'une des revendications 1 à 5, commandé par ledit moyen de réglage et agencé pour modifier la position dudit premier rouage (321) et un deuxième rouage (322).

7. Mouvement d'horlogerie (1000) selon la revendication 6, **caractérisé en ce que** ledit moyen de réglage est une tige de remontage et de mise à l'heure.

8. Montre (2000) comportant un mouvement d'horlogerie (1000) selon la revendication 6 ou 7, et/ou un mécanisme de correction bidirectionnel (300) selon l'une des revendications 1 à 5.

## Patentansprüche

1. Bidirektionaler Korrekturmechanismus (300) zur Korrektur der Position mindestens eines ersten Räderwerks (321) und eines zweiten Räderwerks (322), der so angeordnet ist, dass er durch die Einwirkung eines Benutzers auf ein Einstellmittel gesteuert wird, wobei der Mechanismus (300) ein Korrekturritzel (310) umfasst, das so angeordnet ist, dass es durch das Einstellmittel gesteuert wird, und eine Korrekturwippe (303) umfasst, die koaxial zu dem Korrekturritzel (310) auf einer Hauptwelle (330), die das Korrekturritzel (310) aufweist, schwenkt, und die Korrekturwippe (303) in Eingriff mit dem Korrekturritzel (310) ein erstes Zwischendrehteil (311), das zum Antrieb des ersten Räderwerks (321) angeordnet ist, und ein zweites Zwischendrehteil (312), das zum Antrieb des zweiten Räderwerks (322) angeordnet ist, trägt, wobei der Korrekturmechanismus (300) mindestens ein elastisches Element (305) aufweist, das so angeordnet ist, dass es bei Fehlen der Einwirkung eines Anwenders auf das Einstellmittel die Korrekturwippe (303) in eine Neutralposition zurückstellt, in der das erste Zwischendrehteil (311) von dem ersten Räderwerk (321) ausgerückt ist und das zweite Zwischendrehteil (312) von dem zweiten Räderwerk (322) ausgerückt ist, **dadurch gekennzeichnet, dass** der bidirektionale Korrekturmechanismus (300) eine Brücke (7) umfasst, die ein erstes Langloch (71) und ein zweites Langloch (72) aufweist, in denen eine erste Welle (331), die das erste Zwischendrehteil (311) aufweist, bzw. eine zweite Welle (322), die das zweite Zwischendrehteil (312) aufweist, geführt werden, wobei jedes Zwischendrehteil (311, 312) in einer Eingriffposition mit dem ersten Räderwerk (321) bzw. dem zweiten Räderwerk (322) steht, wenn seine Welle (331, 332) an einem Endanschlag jedes Langlochs (71, 72) ist, in dem die jeweilige Welle (331, 332) läuft, und dass der bidirektionale Korrekturmechanismus (300) eine Reibungsverbindung zwischen der Korrekturwippe (303) und der Hauptwelle (330) des Korrekturritzels (310) oder eine Reibungsverbindung zwischen dem elastischen Element (305) einerseits und andererseits einer ersten Seite der ersten Welle (331), die das erste Zwischendrehteil (311) aufweist, und einer zweiten Seite der zweiten Welle (332), die das zweite Zwischendrehteil (312) aufweist, umfasst.

2. Bidirektionaler Korrekturmechanismus (300) nach Anspruch 1, **dadurch gekennzeichnet, dass** der bidirektionale Korrekturmechanismus (300) sowohl eine Reibungsverbindung zwischen der Korrekturwippe (303) und der Hauptwelle (330) des Korrekturritzels (310) als auch eine Reibungsverbindung zwischen dem elastischen Element (305) einerseits und dem ersten Zwischendrehteil (311) und dem zweiten Zwischendrehteil (312) andererseits umfasst.

3. Bidirektionaler Korrekturmechanismus (300) nach Anspruch 1 oder 2, **dadurch gekennzeichnet, dass** das elastische Element (305) eine Feder (304) ist, die sich auf den Kanten der Korrekturwippe (303) abstützt, um eine Reibung einer ersten Welle (331), die das erste Zwischendrehteil (311) aufweist, und einer zweiten Welle (332), die das zweite Zwischendrehteil (312) aufweist, auf deren Aufnahmeräume in der Korrekturwippe (303) auszuüben.

4. Bidirektionaler Korrekturmechanismus (300) nach einem der Ansprüche 1 bis 3, **dadurch gekennzeichnet, dass** die Korrekturwippe (303) in Bezug auf die Hauptwelle (330) und eine erste Welle (331), die das erste Zwischendrehteil (311) aufweist, und eine zweite Welle (332), die das zweite Zwischendrehteil (312) aufweist, zusammen mit Reibungsbacken (3030, 3031, 3032) Klemmen bildet.

5. Bidirektionaler Korrekturmechanismus (300) nach einem der Ansprüche 1 bis 3, **dadurch gekennzeichnet, dass** das elastische Element (305) eine Feder (304) ist, die an ihren Enden Paletten aufweist, die Relieferhebungen (306) tragen, die so angeordnet sind, dass sie direkt mit der Kante von Zahnungen reiben, die das erste Zwischendrehteil (311) und das zweite Zwischendrehteil (312) aufweisen.

6. Uhrwerk (1000), umfassend mindestens ein erstes Räderwerk (321) und ein zweites Räderwerk (322) sowie ein Einstellmittel und umfassend einen Korrekturmechanismus (300) nach einem der Ansprüche 1 bis 5, der durch das Einstellmittel gesteuert wird und zum Verändern der Position des ersten Räderwerks (321) und eines zweiten Räderwerks (322) angeordnet ist.

7. Uhrwerk (1000) nach Anspruch 6, **dadurch gekennzeichnet, dass** das Einstellmittel eine Aufzug- und Zeiteinstellwelle ist.

8. Uhr (2000), umfassend ein Uhrwerk (1000) nach Anspruch 6 oder 7 und/oder einen bidirektionalen Korrekturmechanismus (300) nach einem der Ansprüche 1 bis 5.

## Claims

1. Bidirectional correction mechanism (300), for correcting the position of at least a first gear train (321) and of a second gear train (322), and arranged to be controlled by the action of a user on a setting means, said mechanism (300) including a corrector pinion (310), arranged to be controlled by said setting means, and including a correction lever (303) that pivots coaxially to said corrector pinion (310) on a main arbor (330) comprised in said corrector pinion (310), and said correction lever (303) carrying, meshing with said corrector pinion (310), a first intermediate wheel set (311) arranged to drive said first gear train (321) and a second intermediate wheel set (312) arranged to drive said second gear train (322), wherein said correction mechanism (300) includes at least one elastic element (305) arranged, in the absence of action by a user on said setting means, to return said correction lever (303) to a neutral position in which said first intermediate wheel set (311) is uncoupled from said first gear train (321) and said second intermediate wheel set (312) is uncoupled from said second gear train (322), **characterized in that** said bidirectional correction mechanism (300) includes a bar (7), comprising a first oblong hole (71) and a second oblong hole (72), in which are respectively guided a first arbor (331) comprised in said first intermediate wheel set (311), and a second arbor (332) comprised in said second intermediate wheel set (312), each said intermediate wheel set (311, 312) being in a position of engagement with said first gear train (321) and respectively said second gear train (322), when said arbor thereof (331, 332) is in abutment at the end of said oblong hole (71, 72) in which each said arbor (331, 332) moves, and **in that** said bidirectional correction mechanism (300) includes a said friction connection between said correction lever (303) and said main arbor (330) of said corrector pinion (310), or a friction connection between said elastic element (305) on the one hand, and on the other hand of a first side of said first arbor (331) comprised in said first intermediate wheel set (311), and of a second side of said second arbor (332) comprised in said second intermediate wheel set (312).

2. Bidirectional correction mechanism (300) according to claim 1, **characterized in that** said bidirectional correction mechanism (300) includes both a said friction connection between said correction lever (303) and said main arbor (330) of said corrector pinion (310), and a said friction connection between said elastic element (305), on the one hand, and said first intermediate wheel set (311) and said second intermediate wheel set (312), on the other hand.

3. Bidirectional correction mechanism (300) according to claim 1 or 2, **characterized in that** said elastic element (305) is a spring (304) which rests on the edges of said correction lever (303) so as to cause friction of a first arbor (331) comprised in said first intermediate wheel set (311), and of a second arbor (332) comprised in said second intermediate wheel set (312), on the housings thereof in said correction lever (303).

4. Bidirectional correction mechanism (300) according to any of claims 1 to 3, **characterized in that** said correction lever (303) forms clamps on said main arbor (330), and on a first arbor (331) comprised in said first intermediate wheel set (311), and on a second arbor (332) comprised in said second intermediate wheel set (312), with friction jaws (3030, 3031, 3032).

5. Bidirectional correction mechanism (300) according to any of claims 1 to 3, **characterized in that** said elastic element (305) is a spring (304) which includes at the ends thereof blades carrying raised studs (306) arranged to rub directly against the edges of teeth comprised in said first intermediate wheel set (311) and said second intermediate wheel set (312).

6. Timepiece movement (1000) including at least a first gear train (321) and a second gear train (322), and a setting means, and including a correction mechanism (300) according to any of claims 1 to 5, controlled by said setting means and arranged to modify the position of said first gear train (321) and a second gear train (322).

7. Timepiece movement (1000) according to claim 6, **characterized in that** said setting means is a winding and time-setting stem.

8. Watch (2000) including a timepiece movement (1000) according to claim 6 or 7 and/or a bidirectional correction mechanism (300) according to any of claims 1 to 5.
